# FASCICULE DE BREVET EUROPEEN

(11) **EP 2 927 089 B1**
(45) Date de publication et mention de la délivrance du brevet: **22.03.2017**
(21) Numéro de dépôt: 15161677.8
(22) Date de dépôt: 30.03.2015
(51) Int. Cl.: B61L 25/02, B61L 27/00

(54) **Procédé de calcul d'un intervalle de positions d'un véhicule ferroviaire sur une voie ferrée et dispositif associé**
VERFAHREN ZUR BERECHNUNG EINES POSITIONSINTERVALLS EINES SCHIENENFAHRZEUGS AUF EINEM BAHNGLEIS, UND ENTSPRECHENDE VORRICHTUNG
Method for computing an interval of positions for a railway vehicle along a railway track and corresponding device

(30) Priorité: 02.04.2014 FR 1452933
(43) Date de publication de la demande: 07.10.2015
(73) Titulaire: ALSTOM Transport Technologies, 93400 Saint-Ouen (FR)
(72) Inventeur: Bresson, Mathieu, 75012 Paris (FR); Paiva, Felipe, 92110 Clichy (FR)
(74) Mandataire: Lavoix

(56) Documents cités:
- EP-A1- 1 388 480
- EP-A1- 1 642 800
- EP-A2- 0 881 136
- WO-A1-2013/047427

## Description

La présente invention concerne un procédé de calcul d'un intervalle de positions d'un véhicule ferroviaire sur une voie ferrée, ledit intervalle de positions correspondant à un segment de la voie entre une extrémité avant et une extrémité arrière.

L'invention s'applique au domaine de la sécurité ferroviaire, en particulier aux systèmes de contrôle automatique du trafic ferroviaire. De tels systèmes sont, par exemple, des systèmes dits « de gestion des trains basée sur la communication », ou CBTC (de l'anglais « Communication Based Train Control »).

De façon classique, pour un véhicule ferroviaire circulant sur une voie ferrée, l'intervalle de positions du véhicule sur la voie ferrée est déterminé par un calculateur embarqué à bord du véhicule. L'intervalle de positions du véhicule est ensuite envoyé, par exemple par ondes radio, à un ordinateur central au sol. L'ordinateur au sol est adapté pour recevoir l'intervalle de positions d'une pluralité de véhicules ferroviaires et pour commander la marche ou l'arrêt de chaque véhicule en fonction de l'intervalle de positions des autres véhicules et d'autres points de contraintes présents sur la voie. Par exemple un aiguillage mal positionné conduira l'ordinateur au sol à commander l'arrêt des trains en approche de cet aiguillage.

Par « intervalle de positions », on entend au sens de la présente invention un segment d'une voie ferrée dans lequel le véhicule ferroviaire est susceptible de se trouver avec une incertitude inférieure à un seuil prédéterminé.

Le calculateur embarqué est adapté pour déterminer la position du véhicule à partir par exemple de balises disposées sur la voie ferrée, et dont les emplacements sur la voie ferrée sont préalablement connus. Plus précisément, le calculateur embarqué détermine l'intervalle de positions du véhicule ferroviaire à partir de l'emplacement de la dernière balise rencontrée et du déplacement du véhicule à partir de cette dernière balise, ledit déplacement étant par exemple mesuré par un odomètre.

Dans certaines situations, le calculateur embarqué n'est plus en mesure de calculer l'intervalle de positions du véhicule ferroviaire avec une précision suffisante. On parle alors de perte de localisation. Une perte de localisation survient par exemple si aucune nouvelle balise n'est détectée après que le véhicule ferroviaire a parcouru une distance supérieure ou égale à un seuil prédéterminé, depuis la dernière balise détectée. Pour des raisons de sécurité, un système de commande du véhicule ferroviaire commande alors l'arrêt du véhicule.

En cas d'arrêt du véhicule ferroviaire, il est connu de faire intervenir un opérateur pour manoeuvrer manuellement le véhicule ferroviaire arrêté et l'acheminer jusqu'à la balise fonctionnelle suivante, afin que le calculateur embarqué détermine de nouveau l'intervalle de positions du véhicule pour permettre un retour au fonctionnement autonome et automatique du véhicule ferroviaire.

Il est également connu de permettre à un opérateur distant de manoeuvrer le véhicule ferroviaire, après que l'opérateur a vérifié l'absence d'obstacle dans la direction vers laquelle il souhaite acheminer le véhicule ferroviaire. Comme précédemment, un fonctionnement automatique est retrouvé dès que le véhicule ferroviaire rencontre une balise fonctionnelle.

Le document EP 1 388 480 A1 divulgue un système de détermination de la position d'un véhicule ferroviaire.

Néanmoins, de tels procédés ne donnent pas entière satisfaction.

En effet, de tels procédés nécessitent l'intervention d'un opérateur, ce qui est susceptible d'entraîner des incidents liés à l'erreur humaine. En outre, de tels procédés impliquent l'immobilisation du véhicule ferroviaire durant des temps longs, par exemple le temps d'intervention de l'opérateur, ce qui est d'autant plus pénalisant pour des systèmes de transport sans conducteur. Ceci nuit à la qualité du trafic, notamment pour des réseaux de transport urbains.

Un but de l'invention est donc de proposer un procédé de localisation d'un véhicule ferroviaire qui permet un fonctionnement sûr et automatisé, et un rétablissement rapide du trafic ferroviaire en cas de perte de localisation.

A cet effet, l'invention a pour objet un procédé du type précité, dans lequel le procédé comporte les étapes :
- d'identification, par des capteurs à la voie, d'un canton de la voie ferrée occupé par le véhicule ferroviaire ;
- de transmission, à un ordinateur au sol, d'un identifiant du canton occupé ;
- de calcul, par l'ordinateur au sol, d'un intervalle de positions du véhicule ferroviaire en tenant compte d'une position géographique du canton occupé associée à l'identifiant dudit canton occupé; et
- de transmission, depuis un calculateur embarqué à bord du véhicule ferroviaire vers l'ordinateur au sol, d'un intervalle de positions du véhicule ferroviaire déterminé par ledit calculateur embarqué, l'étape de calcul d'un intervalle de positions du véhicule ferroviaire tenant également compte de l'intervalle de positions déterminé par ledit calculateur embarque.

En effet, le calcul de l'intervalle de positions du véhicule ferroviaire par un ordinateur au sol à partir d'informations fournies par des capteurs à la voie permet une localisation sûre et automatisée du véhicule ferroviaire, même si le calculateur embarqué n'est plus en mesure de calculer cette localisation.

Suivant d'autres aspects avantageux de l'invention, le procédé comporte une ou plusieurs des caractéristiques suivantes, prise(s) isolément ou suivant toute combinaison techniquement possible :
- l'étape de calcul d'un intervalle de positions comprend une première phase dans laquelle l'intervalle de positions est pris égal à l'intervalle de positions du véhicule ferroviaire déterminé par le calculateur embarqué, et une deuxième phase dans laquelle une extrémité avant de l'intervalle de positions est déplacée suivant la direction de déplacement du véhicule ferroviaire jusqu'à atteindre une extrémité du canton occupé, qui se trouve en avant du véhicule ferroviaire ;
- l'extrémité avant de l'intervalle de positions est déplacée au cours de cycles de calcul successifs de durée prédéterminée d'une distance égale au produit de la vitesse du véhicule ferroviaire par la durée prédéterminée ;
- le procédé comporte en outre une étape de calcul, par l'ordinateur au sol, d'un deuxième intervalle de positions du véhicule ferroviaire à partir de l'intervalle de positions du véhicule ferroviaire déterminé par le calculateur embarqué, l'étape de calcul comportant une première phase dans laquelle l'ordinateur détermine une position limite avant que le véhicule ferroviaire n'est pas autorisé à dépasser, une deuxième phase dans laquelle le deuxième intervalle de position est prise égale à l'intervalle de positions déterminé par le calculateur embarqué, et une troisième phase dans laquelle une extrémité avant de la deuxième position est déplacée jusqu'à atteindre la limite avant ;
- l'extrémité avant du deuxième intervalle de positions est déplacée au cours de cycles de calcul successifs de durée prédéterminée d'une distance égale au produit de la vitesse du véhicule ferroviaire par la durée prédéterminée ;
- si la vitesse du véhicule n'est pas disponible, la distance est égale au produit de la vitesse maximale du véhicule ferroviaire par la durée prédéterminée ;
- le procédé comporte une étape de calcul d'un intervalle auxiliaire du véhicule ferroviaire, l'intervalle auxiliaire étant égal à une intersection du premier intervalle de positions et d'un deuxième intervalle de positions.

En outre, l'invention a pour objet un dispositif de calcul d'un intervalle de positions d'un véhicule ferroviaire sur une voie ferrée, pour la mise en oeuvre du procédé de calcul tel que défini ci-dessus.

L'invention sera mieux comprise à l'aide de la description qui va suivre, donnée uniquement à titre d'exemple non limitatif et faite en se référant aux dessins annexés sur lesquels :
- la figure 1 est une représentation schématique d'un dispositif de localisation propre à mettre en oeuvre un procédé de localisation selon l'invention ;
- la figure 2 est une représentation schématique d'une situation de fonctionnement normal du véhicule ferroviaire ;
- la figure 3 est une représentation schématique d'une phase intermédiaire d'une première étape du procédé de localisation selon l'invention ;
- la figure 4 est une représentation schématique d'une phase finale de l'étape de la figure 3 ;
- la figure 5 est une représentation schématique d'une phase intermédiaire d'une deuxième étape du procédé selon l'invention ;
- la figure 6 est une représentation schématique d'une phase finale de l'étape de la figure 5 ;
- la figure 7 est une représentation schématique d'une première étape du procédé de localisation d'un véhicule ferroviaire suite à la remise en service d'un calculateur embarqué du dispositif de localisation ;
- la figure 8 est une représentation schématique d'une étape successive à l'étape de la figure 7 ;
- la figure 9 est une représentation schématique d'une étape successive à l'étape de la figure 8 ; et
- la figure 10 est une représentation schématique d'une étape successive à l'étape de la figure 9.

Un véhicule ferroviaire 2 circulant sur une voie ferrée 4 est représenté sur la figure 1.

La localisation du véhicule ferroviaire 2 est réalisée par un dispositif de localisation 3 comportant une composante au sol et une composante embarquée.

Par « localisation », on entend le calcul d'un intervalle de positions du véhicule ferroviaire 2 sur la voie ferrée 4.

Pour la composante au sol, la voie ferrée 4 est subdivisée en une pluralité de cantons 6 successifs. Chaque canton est identifié par un identifiant, qui est associé à la position géographique du canton.

Une pluralité de dispositifs de détections secondaires 8, également appelés capteurs à la voie, sont disposés le long de la voie ferrée 4. Chaque dispositif de détection secondaire 8 est associé à un canton 6. Par exemple, la voie ferrée 4 comporte un premier canton 6A, un deuxième canton 6B et un troisième canton 6C, chaque canton 6A, 6B, 6C étant associé à un dispositif de détection secondaire 8 correspondant.

Chaque dispositif de détection secondaire 8 est propre à déterminer si le canton 6 correspondant est vacant ou occupé. Par « occupé », on entend un canton 6 sur lequel le véhicule ferroviaire 2 est engagé au moins partiellement.

Les dispositifs de détection secondaires 8 sont par exemple des circuits de voie ou des compteurs d'essieux.

Chaque dispositif de détection secondaire 8 est en outre relié à un ordinateur au sol 12 pour transmettre à l'ordinateur au sol 12 une information relative à l'état occupé ou vacant du canton 6 correspondant. En outre, chaque dispositif de détection secondaire 8 est propre à transmettre à l'ordinateur au sol 12 l'identifiant du canton 6 correspondant.

Pour la composante embarquée, une pluralité de balises (non représentées) sont disposées le long de la voie ferrée 4. Les balises sont disposées successivement le long de la voie ferrée 4, à des emplacements géographiques prédéterminés. Chaque balise est identifiée par un identifiant de balise unique.

Le véhicule ferroviaire 2 comporte au moins un capteur de balise, c'est-à-dire une antenne, propre à détecter la présence d'une balise lorsqu'il se trouve à proximité de celle-ci et à capter des informations relatives à cette balise détectée. De préférence, la balise est propre à communiquer son identifiant de balise au capteur de balise du véhicule ferroviaire 2.

Le véhicule ferroviaire 2 comporte également des instruments de mesure du déplacement, de la vitesse ou de l'accélération du véhicule ferroviaire 2. Les instruments de mesure sont par exemple des odomètres ou des accéléromètres.

En outre, le véhicule ferroviaire 2 comporte un calculateur embarqué 10.

Les instruments de mesure et le capteur de balise sont reliés au calculateur embarqué 10.

Le capteur de balise est propre à émettre, à destination du calculateur embarqué 10, des données relatives aux balises détectées. Notamment, le capteur de balise est propre à émettre, à destination du calculateur embarqué 10, l'identifiant de balise de chaque balise détectée durant le déplacement du véhicule ferroviaire 2 le long de la voie ferrée 4.

Le calculateur embarqué 10 comporte une mémoire dans laquelle sont stockés l'identifiant de balise et l'emplacement géographique de chacune des balises de la voie ferrée 4.

Le calculateur embarqué 10 est propre à convertir les mesures réalisées par les instruments de mesure en une mesure de déplacement et/ou de vitesse du véhicule ferroviaire 2. Par exemple, pour les instruments de mesures adaptés pour mesurer le déplacement du véhicule ferroviaire 2, le calculateur embarqué 10 est propre à déterminer la vitesse du véhicule ferroviaire 2 par dérivation par rapport au temps du déplacement. Par exemple, pour les instruments de mesure adaptés pour mesurer la vitesse instantanée de déplacement du véhicule ferroviaire 2, le calculateur embarqué 10 est propre à calculer la distance parcourue par le véhicule ferroviaire 2 par intégration par rapport au temps de la vitesse du véhicule ferroviaire 2. Par exemple, pour les instruments de mesure adaptés pour mesurer l'accélération instantanée du véhicule ferroviaire 2, le calculateur embarqué 10 est propre à calculer la vitesse du véhicule ferroviaire 2, puis la distance parcourue par le véhicule ferroviaire 2, par intégrations successives par rapport au temps de l'accélération du véhicule ferroviaire 2.

Le calculateur embarqué 10 est également propre à calculer un intervalle de positions S₀ du véhicule ferroviaire 2. Comme illustré par la figure 2, l'intervalle S₀ correspond à un segment d'extrémité avant A₀ et d'extrémité arrière Z₀. Notamment, le calculateur embarqué 10 est propre à calculer un intervalle S₀ du véhicule ferroviaire 2 à partir de l'emplacement de la dernière balise détectée par le détecteur de balise. En particulier, le calculateur embarqué 10 est propre à déterminer un intervalle S₀ du véhicule ferroviaire 2 à partir de l'emplacement de la dernière balise détectée et du déplacement du véhicule ferroviaire depuis ladite dernière balise détectée, le déplacement étant mesuré par les instruments de mesure du véhicule ferroviaire 2 ou calculé par le calculateur embarqué 10 à partir des mesures réalisées par les instruments de mesure du véhicule ferroviaire 2. Avantageusement, le calculateur embarqué 10 est propre à prendre en compte, lors du calcul de l'intervalle S₀, une marge d'erreur potentielle liée à la précision des instruments de mesure utilisés, ce qui conduit à un calcul sécuritaire de l'intervalle de position S₀. Par exemple, pour un odomètre, la marge d'erreur tient compte du coefficient d'adhérence entre une roue du véhicule ferroviaire 2 et un rail de la voie ferrée 4, ce coefficient n'étant pas de 100%.

Le calculateur embarqué 10 est en outre propre à générer un signal d'alerte en cas de perte de localisation. Par « perte de localisation », on entend une situation dans laquelle les données reçues par le calculateur embarqué 10 ne permettent pas de déterminer l'intervalle de positions S₀ du véhicule ferroviaire 2 avec une erreur inférieure à un seuil prédéterminé. Le calculateur embarqué 10 est par exemple configuré pour générer un signal d'alerte si l'emplacement d'une balise détectée se trouve en dehors de l'intervalle de positions S₀ du véhicule ferroviaire calculée à cet instant par le calculateur embarqué 10. Le calculateur embarqué 10 est par exemple configuré pour générer un signal d'alerte si aucune balise n'a été détectée à l'issue d'un déplacement de longueur prédéterminée depuis la détection de la dernière balise. En outre, le calculateur embarqué 10 est par exemple configuré pour générer un signal d'alerte si, à un même instant, les valeurs des mesures de déplacement ou de vitesse sont différentes d'un instrument de mesure à l'autre. Par exemple lorsque les moyens d'odométries sont redondées dans le train il est possible de générer une alerte si l'un des odomètres indique que le train est à l'arrêt alors que l'autre odomètre indique que le train se déplace.

Avantageusement, le calculateur embarqué 10 est également configuré pour générer un signal d'alerte si des détecteurs d'intégrité du véhicule ferroviaire 2 détectent une perte d'intégrité du véhicule ferroviaire 2, durant un intervalle temporelle de durée inférieure à une durée prédéterminée. Le véhicule ferroviaire 2 est dit intègre s'il n'a perdu aucun wagon au cours de son déplacement. De préférence, le calculateur embarqué 10 est configuré pour émettre un signal d'alerte suite à sa mise en fonctionnement après une mise en veille ou une extinction. Dans ce cas, lors de la mise en veille ou de l'extinction du calculateur embarqué 10, l'ordinateur au sol 12 mémorise l'orientation du véhicule ferroviaire 2 par rapport à la voie ferrée 4, c'est-à-dire que l'ordinateur au sol 12 mémorise le sens de la marche du véhicule ferroviaire 2.

Le calculateur embarqué 10 est propre à communiquer avec l'ordinateur au sol 12. Le calculateur embarqué 10 et l'ordinateur au sol 12 sont par exemple propres à communiquer entre eux par ondes radio.

Le calculateur embarqué 10 est propre à émettre, à destination de l'ordinateur au sol 12, le dernier intervalle de positions S₀ du véhicule ferroviaire 2 calculé par le calculateur embarqué 10.

Le calculateur embarqué 10 est également propre à émettre, à destination de l'ordinateur au sol 12, les valeurs de déplacement et les valeurs de vitesse mesurées et/ou calculées.

Le calculateur embarqué 10 est en outre propre à émettre le signal d'alerte à destination de l'ordinateur au sol 12, l'alerte indiquant une perte de localisation.

L'ordinateur au sol 12 comporte une mémoire (non représentée) dans laquelle l'identifiant de chaque canton 6 est associé à la position géographique du canton 6.

L'ordinateur au sol 12 est propre à calculer une position limite avant Aₘₐₓ et une position limite arrière Zₘₐₓ pour le véhicule ferroviaire 2. Les positions limites avant Aₘₐₓ et arrière Zₘₐₓ sont respectivement le point de la voie ferrée 4 en aval du véhicule ferroviaire 2 et le point de la voie ferrée 4 en amont du véhicule ferroviaire 2 que le véhicule ferroviaire 2 n'est pas autorisé à dépasser par les ordres de mouvements données par l'ordinateur sol 12. En fonctionnement normal, la position instantanée du véhicule ferroviaire 2 est toujours comprise entre les positions limites avant Aₘₐₓ et arrière Zₘₐₓ.

L'ordinateur au sol 12 est propre à retransmettre les positions limites avant Aₘₐₓ et arrière Zₘₐₓ à destination du calculateur embarqué 10 et/ou à un système de commande (non représenté) du véhicule ferroviaire 2. Les positions limites Aₘₐₓ, Zₘₐₓ correspondent aux autorisations de mouvements maximales données au train. Le calculateur embarqué 10 est propre à garantir en sécurité que ces positions ne sont jamais dépassées par le véhicule ferroviaire 2.

La position limite avant Aₘₐₓ dépend de l'espacement avec le véhicule ferroviaire se trouvant en aval du véhicule ferroviaire 2 considéré. La position limite avant Aₘₐₓ se situe avantageusement, en aval du véhicule ferroviaire 2, et par rapport à l'avant du véhicule ferroviaire 2, à une distance supérieure à 100 m, de préférence supérieure à 200 m, par exemple égale à 500 m.

La position limite arrière Zₘₐₓ se situe avantageusement, en amont du véhicule ferroviaire 2, et par rapport à l'arrière du véhicule ferroviaire 2, à une distance inférieure à 100 m, de préférence inférieure à 50 m, par exemple égale à 20 m.

L'ordinateur au sol 12 est propre à calculer un intervalle de positions du véhicule ferroviaire 2 dit « intervalle auxiliaire » Sₓ, à partir des informations reçues en provenance du calculateur embarqué 10, des dispositifs de détection secondaires 8 et des positions limites Aₘₐₓ, Zₘₐₓ fournies par l'ordinateur au sol 12 lui-même. Comme illustré sur la figure 1, l'intervalle auxiliaire Sₓ comporte une extrémité avant Aₓ et une extrémité arrière Zₓ.

Par exemple, l'ordinateur au sol 12 est propre à calculer l'intervalle auxiliaire Sₓ du véhicule ferroviaire 2 en cas de réception d'un signal d'alerte en provenance du calculateur embarqué 10. L'ordinateur au sol 12 est propre à calculer l'intervalle auxiliaire Sₓ du véhicule ferroviaire 2 à partir de la dernière position du véhicule ferroviaire 2 qui a été calculée par le calculateur embarqué 10, à partir des valeurs mesurées et/ou calculées de déplacement et/ou de vitesse, à partir des dispositifs de détection secondaires 8 et à partir des positions limites Aₘₐₓ et Zₘₐₓ fournies par l'ordinateur sol 12 lui-même.

L'ordinateur au sol 12 est propre à émettre, à destination du calculateur embarqué 10, l'intervalle auxiliaire Sₓ du véhicule ferroviaire 2.

Le dispositif de localisation 3 est propre à déterminer l'intervalle S₀ et/ou l'intervalle auxiliaire Sₓ du véhicule ferroviaire à partir de données reçues par le calculateur embarqué 10 et/ou l'ordinateur au sol 12.

Le fonctionnement du dispositif de localisation 3 va maintenant être décrit.

Au cours d'une étape initiale de fonctionnement normal du véhicule ferroviaire 2, il n'y a pas de perte de localisation par le calculateur embarqué et aucune alerte n'a été émise. Le calculateur embarqué 10 détermine l'intervalle de positions S₀ du véhicule ferroviaire 2. L'intervalle S₀ est dit « intervalle initial» du véhicule ferroviaire 2.

Dans l'exemple illustré par la figure 2, le véhicule ferroviaire 2 occupe le deuxième canton 6B. Ainsi, le deuxième canton 6B est occupé et les premier et troisième cantons 6A, 6C sont vacants.

A l'issue de l'étape initiale, une perte de localisation survient. Le calculateur embarqué 10 émet alors un signal d'erreur à destination de l'ordinateur au sol 12. Le calculateur embarqué 10 transmet également à l'ordinateur au sol 12 l'intervalle initial S₀ du véhicule ferroviaire 2 avant la survenue de la perte de localisation. En outre, le calculateur embarqué 10 transmet à l'ordinateur au sol 12 la valeur du déplacement et/ou de la vitesse du véhicule ferroviaire 2 qui est mesurée respectivement par les instruments de mesure de déplacement et par les instruments de mesure de vitesse.

L'ordinateur au sol 12 calcule alors un premier intervalle auxiliaire Sₚ, au cours d'une première étape du procédé, et un deuxième intervalle auxiliaire S_{d}, au cours d'une deuxième étape du procédé de localisation. L'ordinateur au sol 12 calcule ensuite l'intersection des intervalles auxiliaires Sₚ et S_{d} pour déterminer l'intervalle auxiliaire Sₓ, visible sur la figure 1.

Le premier intervalle auxiliaire Sₚ et le deuxième intervalle auxiliaire S_{d} sont respectivement visibles sur les figures 4 et 6. Le premier intervalle auxiliaire Sₚ comporte une extrémité avant Aₚ et une extrémité arrière Zₚ. Le deuxième intervalle auxiliaire S_{d} comporte une extrémité avant A_{d} et une extrémité arrière Z_{d}.

Comme illustré par les figures 3 et 4, l'ordinateur au sol 12 calcule le premier intervalle auxiliaire Sₚ à partir de l'intervalle initial S₀ et des positions limites avant Aₘₐₓ et arrière Zₘₐₓ.

L'extrémité avant Aₚ est d'abord prise égale à l'extrémité avant A₀ de l'intervalle S₀. Au cours de cycles de calcul successifs de durée T, l'ordinateur au sol 12 calcule un nouvel emplacement du point Aₚ du premier intervalle auxiliaire Sₚ. En particulier, au cours des cycles de calcul successifs, le point Aₚ est déplacé sur la voie ferrée 4 selon la direction de déplacement du véhicule ferroviaire 2, d'une quantité égale à la vitesse v du véhicule ferroviaire 2 à l'instant de calcul, multipliée par la durée T. Par exemple, sur la figure 3, et pour une vitesse v constante du véhicule ferroviaire 2, à l'issue d'un nombre entier N strictement positif de cycles de calcul, le point Aₚ est situé à une distance N*v*T selon la direction de déplacement du véhicule ferroviaire 2 par rapport à l'extrémité avant A₀ de l'intervalle S₀. Avantageusement, dans le cas d'une perte de localisation due à une incohérence de mesure entre les différents instruments de mesures du véhicule ferroviaire 2, la vitesse v utilisée est la vitesse maximale accessible au véhicule ferroviaire 2.

En outre, l'extrémité arrière Zₚ est prise égale au point limite arrière Zₘₐₓ.

Le calcul s'arrête quand le point Aₚ du premier intervalle auxiliaire atteint le point limite avant Aₘₐₓ.

En variante, les extrémités avant Aₚ et arrière Zₚ du premier intervalle auxiliaire Sₚ sont prises respectivement égales aux points limites avant Aₘₐₓ et arrière Zₘₐₓ dès le premier cycle de calcul.

Comme illustré par les figures 5 et 6, l'ordinateur au sol 12 calcule le deuxième intervalle auxiliaire S_{d} à partir de l'intervalle initial S₀ et des informations émises par les dispositifs de détection secondaires 8 et relatives à l'état occupé ou vacant des cantons 6.

Dans l'exemple illustré par la figure 2, à l'issue de l'étape initiale, le deuxième canton 6B est occupé et les premier et troisième cantons 6A, 6C sont vacants.

L'extrémité avant A_{d} est d'abord prise égale à l'extrémité avant A₀ de l'intervalle initial S₀. Au cours de cycles de calcul successifs de durée T, l'ordinateur au sol 12 calcule un nouvel emplacement du point A_{d} du deuxième intervalle auxiliaire S_{d}. En particulier, au cours des cycles de calcul successifs, le point A_{d} est déplacé sur la voie ferrée 4 selon la direction de déplacement du véhicule ferroviaire 2 d'une quantité égale à la vitesse v du véhicule ferroviaire 2 à l'instant de calcul, multipliée par la durée T. Par exemple, sur la figure 5, et pour une vitesse v constante du véhicule ferroviaire 2, à l'issue d'un nombre entier N strictement positif de cycles de calcul, le point A_{d} est situé à une distance N*v*T selon la direction de déplacement du véhicule ferroviaire 2 par rapport à l'extrémité avant A₀ de l'intervalle initial S₀. Avantageusement, dans le cas d'une perte de localisation due à une incohérence de mesure entre les différents instruments de mesures du véhicule ferroviaire 2, la vitesse v utilisée est la vitesse maximale accessible au véhicule ferroviaire 2.

Le calcul s'arrête quand l'extrémité avant A_{d} du deuxième intervalle auxiliaire S_{d} atteint la transition entre le canton actuellement occupé et le canton vacant avant, c'est-à-dire, dans l'exemple, à la transition entre le deuxième canton 6B et le troisième canton 6C. L'emplacement de extrémité arrière Z_{d} est alors pris égal à la transition entre le canton actuellement occupé et le canton vacant arrière, c'est-à-dire, dans l'exemple, à la transition entre le deuxième canton 6B et le premier canton 6A.

En fonction de la position instantanée du véhicule ferroviaire 2 au moment de la survenue de la perte de localisation, le canton 6 occupé à l'issue du calcul du deuxième intervalle auxiliaire S_{d} est le même ou est différent du canton 6 occupé au début du calcul du deuxième intervalle auxiliaire S_{d}.

De préférence, et comme cela apparaît sur la figure 6, à l'issue du calcul précédemment défini, l'extrémité avant A_{d} est décalée vers l'avant d'un premier décalage prédéfini D_{A} et l'extrémité arrière Z_{d} est décalée vers l'arrière d'un deuxième décalage prédéfini D_{Z}. Le premier décalage D_{A} et le deuxième décalage D_{Z} permettent de tenir compte des éventuels retards, pour chaque dispositif de détection secondaire 8, de détection de l'entrée du véhicule ferroviaire 2 sur un canton 6 correspondant ou de la sortie du véhicule ferroviaire 2 d'un canton 6 correspondant.

Le premier décalage D_{A} est avantageusement compris entre 10 m et 400 m, de préférence compris entre 50 m et 300 m, par exemple compris entre 100 m et 200 m.

Le deuxième décalage D_{Z} est avantageusement compris entre 10 m et 200 m, de préférence compris entre 20 m et 150 m, par exemple compris entre 30 m et 100 m.

L'ordinateur au sol 12 calcule ensuite l'intervalle auxiliaire Sₓ. L'intervalle auxiliaire Sₓ est l'intersection du premier intervalle auxiliaire Sₚ et du deuxième intervalle auxiliaire S_{d}. En particulier : ${A}_{x} = min \left({A}_{p}, {A}_{d}\right)$ ${Z}_{x} = max \left({Z}_{p}, {Z}_{d}\right)$

L'ordinateur au sol 12 émet ensuite l'intervalle auxiliaire Sₓ vers le calculateur embarqué 10.

A la réception de l'intervalle auxiliaire Sₓ, le calculateur embarqué 10 prend l'intervalle auxiliaire Sₓ comme son intervalle de positions S₀ courant. Le calculateur embarqué 10 n'émet plus de signal d'alerte. Le véhicule ferroviaire 2 est alors autorisé à reprendre sa marche sur la voie ferrée 4.

Avantageusement, la durée entre l'émission du signal d'alerte par le calculateur embarqué 10 à destination de l'ordinateur au sol 12, et la réception de l'intervalle auxiliaire Sx par le calculateur embarqué 10 depuis l'ordinateur au sol 12, est inférieure à 20 s, de préférence inférieure à 10 s, par exemple inférieure à 5 s.

Comme cela est représenté sur la figure 7, dans le cas d'une remise en fonctionnement du calculateur embarqué 10 après une mise en veille ou une extinction, le calculateur embarqué 10 émet un signal d'alerte indiquant une perte de localisation à destination de l'ordinateur au sol 12. L'ordinateur au sol 12 a préalablement mémorisé l'orientation du véhicule ferroviaire 2 par rapport à la voie ferrée 4, c'est-à-dire la position relative du wagon de tête du véhicule ferroviaire 2, encore appelé « avant » par rapport à la position du wagon de queue, encore appelé « arrière ».

Au cours d'une étape suivante, illustrée par la figure 8, l'ordinateur au sol 12 calcule le deuxième intervalle auxiliaire S_{d} selon le procédé décrit précédemment. Notamment, l'emplacement de l'extrémité avant A_{d} du deuxième intervalle auxiliaire S_{d} est pris égal à la transition entre le canton actuellement occupé et le canton vacant avant, c'est-à-dire, dans l'exemple, à la transition entre le deuxième canton 6B et le troisième canton 6C. Puis l'extrémité avant A_{d} est décalée vers l'avant du premier décalage prédéfini D_{A}.

Au cours d'une étape suivante, illustrée par la figure 9, l'ordinateur au sol 12 détermine l'emplacement d'un point P de la voie ferrée 4. Le point P est un point situé en aval, suivant l'orientation du véhicule ferroviaire 2, de l'extrémité arrière Z_{d} du deuxième intervalle auxiliaire S_{d}. Le point P se trouve à une distance L de l'extrémité arrière Z_{d}, la distance L étant égale à la longueur du véhicule ferroviaire 2. Le point P est le point le plus en amont de la voie ferrée 4 où est susceptible de se trouver la tête du véhicule ferroviaire 2.

Au cours d'une étape suivante, illustrée par la figure 10, l'ordinateur au sol 12 calcule l'emplacement de la limite avant Aₘₐₓ à partir de l'emplacement du point P. L'ordinateur au sol 12 émet ensuite le deuxième intervalle auxiliaire S_{d} vers le calculateur embarqué 10, ainsi que la limite avant Aₘₐₓ.

A la réception du deuxième intervalle auxiliaire S_{d}, le calculateur embarqué 10 prend le deuxième intervalle auxiliaire S_{d} comme son intervalle de positions S₀ courant. Le calculateur embarqué 10 n'émet plus de signal d'alerte. Le véhicule ferroviaire 2 est alors autorisé à se mouvoir sur la voie ferrée 4.

## Revendications

1. Procédé de calcul d'un intervalle de positions d'un véhicule ferroviaire (2) sur une voie ferrée (4), ledit intervalle de positions correspondant à un segment de la voie (4) entre une extrémité avant et une extrémité arrière, le procédé comportant les étapes :
- d'identification, par des capteurs à la voie (8), d'un canton (6) de la voie ferrée (4) occupé par le véhicule ferroviaire (2) ;
- de transmission, à un ordinateur (12) au sol, d'un identifiant du canton (6) occupé ; et,
- de calcul, par l'ordinateur (12) au sol, d'un intervalle de positions (S_{d}) du véhicule ferroviaire (2) en tenant compte d'une position géographique du canton (6) occupé associée à l'identifiant dudit canton (6) occupé,
**caractérisé en ce qu'**il comprend une étape de transmission, depuis un calculateur embarqué (10) à bord du véhicule ferroviaire (2) vers l'ordinateur (12) au sol, d'un intervalle de positions (S₀) du véhicule ferroviaire (2) déterminé par ledit calculateur embarqué (10), l'étape de calcul d'un intervalle de positions (S_{d}) du véhicule ferroviaire (2) tenant également compte de l'intervalle de positions (S₀) déterminé par ledit calculateur embarqué (10).

2. Procédé selon la revendication 1, **caractérisé en ce que** l'étape de calcul d'un intervalle de positions (S_{d}) comprend une première phase dans laquelle l'intervalle de positions est pris égal à l'intervalle de positions (S₀) du véhicule ferroviaire (2) déterminé par le calculateur embarqué (10), et une deuxième phase dans laquelle une extrémité avant (A_{d}) de l'intervalle de positions (S_{d}) est déplacée suivant la direction de déplacement du véhicule ferroviaire (2) jusqu'à atteindre une extrémité du canton (6) occupé, qui se trouve en avant du véhicule ferroviaire (2).

3. Procédé selon la revendication 2, **caractérisé en ce que** l'extrémité avant (A_{d}) de l'intervalle de positions (S_{d}) est déplacée au cours de cycles de calcul successifs de durée prédéterminée (T) d'une distance égale au produit de la vitesse du véhicule ferroviaire (2) par la durée prédéterminée (T).

4. Procédé selon l'une quelconque des revendications 1 à 3, **caractérisé en ce qu'**il comporte en outre une étape de calcul, par l'ordinateur (12) au sol, d'un deuxième intervalle de positions (Sₚ) du véhicule ferroviaire (2) à partir de l'intervalle de positions (S₀) du véhicule ferroviaire (2) déterminé par le calculateur embarqué (10), l'étape de calcul comportant une première phase dans laquelle l'ordinateur (12) détermine une position limite avant (Aₘₐₓ) que le véhicule ferroviaire (2) n'est pas autorisé à dépasser, une deuxième phase dans laquelle le deuxième intervalle de position (Sₚ) est prise égale à l'intervalle de positions (S₀) déterminé par le calculateur embarqué (10), et une troisième phase dans laquelle une extrémité avant (Aₚ) de la deuxième position (Sₚ) est déplacée jusqu'à atteindre la limite avant (Aₘₐₓ).

5. Procédé selon la revendication 4, **caractérisé en ce que** l'extrémité avant (Aₚ) du deuxième intervalle de positions (Sₚ) est déplacée au cours de cycles de calcul successifs de durée prédéterminée (T) d'une distance égale au produit de la vitesse du véhicule ferroviaire (2) par la durée prédéterminée (T).

6. Procédé selon l'une quelconque des revendications 3 ou 5, dans lequel, si la vitesse du véhicule n'est pas disponible, la distance est égale au produit de la vitesse maximale du véhicule ferroviaire (2) par la durée prédéterminée (T).

7. Procédé selon les revendications 2 et 4 en combinaison, **caractérisé en ce qu'**il comporte une étape de calcul d'un intervalle auxiliaire (Sₓ) du véhicule ferroviaire (2), l'intervalle auxiliaire (Sₓ) étant égal à une intersection du premier intervalle de positions (S_{d}) et du deuxième intervalle de positions (Sₚ).

8. Dispositif (3) de calcul d'un intervalle de positions (S₀) d'un véhicule ferroviaire (2) sur une voie ferrée (4), pour la mise en oeuvre d'un procédé selon l'une quelconque des revendications 1 à 7.

## Patentansprüche

1. Verfahren zum Berechnen eines Intervalls von Positionen eines Eisenbahnfahrzeugs (2) auf einem Eisenbahngleis (4), wobei das Intervall von Positionen einem Segment des Gleises (4) zwischen einem vorderen Ende und einem hinteren Ende entspricht, wobei das Verfahren die Schritte aufweist:
- der Identifikation, mittels Sensoren am Gleis (8), eines Streckenblocks (6) des Eisenbahngleises (4), der von dem Eisenbahnfahrzeug (2) belegt wird;
- der Übertragung, an einen Computer (12) am Boden, einer Identifikation des belegten Streckenblocks (6), und
- des Berechnens, durch den Computer (12) am Boden, eines Intervalls von Positionen (S_{d}) des Eisenbahnfahrzeugs (2) unter Berücksichtigung einer geographischen Position des belegten Streckenblocks (6), die mit der Identifikation des belegten Streckenblocks (6) assoziiert ist,
dadurch charakterisiert, dass es einen Schritt der Übertragung, von einem verladenen Rechner (10) an Bord des Eisenbahnfahrzeugs (2) zu dem Computer (12) am Boden, eines von dem verladenen Rechner (10) ermittelten Intervalls von Positionen (S₀) des Eisenbahnfahrzeugs (2), den Schritt des Berechnens eines Intervalls von Positionen (S_{d}) des Eisenbahnfahrzeugs (2) aufweist, der auch das von dem verladenen Rechner (10) ermittelte Intervall von Positionen (S₀) berücksichtigt.

2. Verfahren gemäß Anspruch 1, dadurch charakterisiert, dass der Schritt des Berechnens eines Intervalls von Positionen (S_{d}) eine erste Phase, in der das Intervall von Positionen gleich dem von dem verladenen Rechner (10) ermittelten Intervall von Positionen (S₀) des Eisenbahnfahrzeugs (2) genommen wird, und eine zweite Phase aufweist, in der ein vorderes Ende (A_{d}) des Intervalls von Positionen (S_{d}) der Bewegungsrichtung des Eisenbahnfahrzeugs (2) folgend bis zum Erreichen eines Endes des belegten Streckenblocks (6), das sich vor dem Eisenbahnfahrzeug befindet, versetzt ist.

3. Verfahren gemäß Anspruch 2, dadurch charakterisiert, dass das vordere Ende (A_{d}) des Intervalls von Positionen (Sd) im Laufe von sukzessiven Berechnungszyklen mit vorgegebener Dauer (T) um eine Entfernung gleich dem Produkt der Geschwindigkeit des Eisenbahnfahrzeugs (2) mit der vorgegebenen Dauer (T) versetzt wird.

4. Verfahren gemäß einem der Ansprüche 1 bis 3, dadurch charakterisiert, dass es außerdem einen Schritt des Berechnens, durch den Computer (12) am Boden, eines zweiten Intervalls von Positionen (Sₚ) des Eisenbahnfahrzeugs (2) ausgehend von dem durch den verladenen Rechner (12) ermittelten Intervall von Positionen (S₀) des Eisenbahnfahrzeugs (2) aufweist, wobei der Schritt des Berechnens eine erste Phase, in der der Rechner (12) eine vordere Positionsbeschränkung (Aₘₐₓ) ermittelt, die das Eisenbahnfahrzeug (2) nicht überschreiten darf, eine zweite Phase, in der der zweite Intervall von Positionen (Sₚ) gleich dem von dem verladenen Rechner (10) ermittelten Intervall von Positionen (S₀) des Eisenbahnfahrzeugs (2) genommen wird, und eine dritte Phase aufweist, in der ein vorderes Ende (Aₚ) der zweiten Position (Sₚ) bis zum Erreichen der vorderen Beschränkung (Aₘₐₓ) versetzt wird.

5. Verfahren gemäß Anspruch 4, dadurch charakterisiert, dass die vordere Beschränkung (Aₚ) des zweiten Intervalls von Positionen (Sₚ) im Laufe von sukzessiven Berechnungszyklen mit vorgegebener Dauer (T) um eine Entfernung gleich dem Produkt der Geschwindigkeit des Eisenbahnfahrzeugs (2) mit der vorgegebenen Dauer (T) versetzt wird.

6. Verfahren gemäß Anspruch 3 oder 5, in dem, wenn die Geschwindigkeit des Fahrzeugs nicht verfügbar ist, die Entfernung gleich dem Produkt der maximalen Geschwindigkeit des Eisenbahnfahrzeugs (2) mit der vorgegebenen Dauer (T) ist.

7. Verfahren gemäß den Ansprüchen 2 und 4 in Kombination, dadurch charakterisiert, dass es einen Schritt des Berechnens eines Hilfsintervalls (Sₓ) des Eisenbahnfahrzeugs (2) aufweist, wobei das Hilfsintervall (Sₓ) gleich einem Schnitt des ersten Intervalls von Positionen (S_{d}) und des zweiten Intervalls von Positionen (Sₚ) ist.

8. Vorrichtung (3) zum Berechnen eines Intervalls von Positionen (S₀) eines Eisenbahnfahrzeugs (2) auf einem Eisenbahngleis (4) zum Durchführen eines Verfahrens gemäß einem der Ansprüche 1 bis 7.

## Claims

1. A method for computing a range of positions of a railway vehicle (2) on a railway track (4), said range of positions corresponding to a segment of the track (4) between a front end and a rear end, the method including the steps:
- identifying, by sensors on the track (8), a block (6) of the railway track (4) occupied by the railway vehicle (2);
- transmitting to a computer (12) on the ground, an identifier of the occupied block (6); and,
- computing, by the ground computer (12) a range of positions (S_{d}) of the railway vehicle (2) by taking into account a geographic position of the occupied block (6) associated with the identifier of said occupied block (6),
**characterised in that** it comprises a step for transmitting, from an onboard computer (10) of the railway vehicle (2) towards the ground computer (12), a range of positions (S₀) of the railway vehicle (2) determined by said onboard computer (10), the step for computing a range of positions (S_{d}) of the railway vehicle (2) also taking into account the range of positions (S₀) determined by said onboard computer (10).

2. The method according to claim 1, **characterised in that** the step for computing a range of positions (S_{d}) comprises a first phase in which the range of positions is taken to be equal to the range of positions (S₀) of the railway vehicle (2) determined by the onboard computer (10), and a second phase in which a front end (A_{d}) of the range of positions (S_{d}) is moved along the displacement direction of the railway vehicle (2) until an end of the occupied block (6) is attained, which is found at the front of the railway vehicle (2).

3. The method according to claim 2, **characterised in that** the front end (A_{d}) of the range of positions (S_{d}) is displaced during successive computing cycles of a predetermined duration (T) by a distance equal to the product of the speed of the railway vehicle (2) by the predetermined duration (T).

4. The method according to any of claims 1 to 3, **characterised in that** it further includes a step for computing, by the ground computer (12), a second range of positions (Sₚ) of the railway vehicle (2) from the range of positions (S₀) of the railway vehicle (2) determined by the onboard computer (10), the computing step including a first phase in which the computer (12) determines a front limiting position (Aₘₐₓ) which the railway vehicle (2) is not authorized to exceed, a second phase in which the second range of position (Sₚ) is taken equal to the range of positions (S₀) determined by the onboard computer (10), and a third phase in which a front end (Aₚ) of the second position (Sₚ) is displaced until the front limit (Aₘₐₓ) is attained.

5. The method according to claim 4, **characterised in that** the front end (Aₚ) of the second range of positions (Sₚ) is displaced during successive computing cycles of a predetermined duration (T) by a distance equal to the product of the speed of the railway vehicle (2) by the predetermined duration (T).

6. The method according to any of claims 3 or 5, wherein, if the speed of the vehicle is not available, the distance is equal to the product of the maximum speed of the railway vehicle (2) by the predetermined duration (T).

7. The method according to claims 2 and 4 in combination, **characterised in that** it includes a step for computing an auxiliary range (Sₓ) of the railway vehicle (2), the auxiliary range (Sₓ) being equal to an intersection of the first range of positions (S_{d}) and of the second range of positions (Sₚ).

8. A device (3) for computing a range of positions (S₀) of a railway vehicle (2) on a railway track (4), for applying a method according to any of claims 1 to 7.
